# EUROPÄISCHE PATENTSCHRIFT

(11) **EP 0 139 122 B1**
(45) Veröffentlichungstag und Bekanntmachung des Hinweises auf die Patenterteilung: **15.06.1988**
(21) Anmeldenummer: 84109032.7
(22) Anmeldetag: 31.07.1984
(51) Int. Cl.: F02M 35/10, F02M 61/14

(54) **Saugrohranlage für eine Brennkraftmaschine**
Inlet pipe arrangement for an internal combustion engine
Arrangement de tuyau d'admission pour un moteur à combustion interne

(30) Priorität: 20.09.1983 DE 3333843
(43) Veröffentlichungstag der Anmeldung: 02.05.1985
(73) Patentinhaber: Dr.Ing.h.c. F. Porsche Aktiengesellschaft, 70435 Stuttgart (DE)
(72) Erfinder: von Sivers, Rolf, Ing. grad., D-7255 Rutesheim (DE); Ziegler, Gerhard, Dipl.-Ing., D-7122 Besigheim 3 (DE); Gregotsch, Karl, Dipl.-Ing., D-7257 Heimerdingen (DE)

(56) Entgegenhaltungen:
- DE-A- 2 824 205
- DE-A- 2 835 807
- DE-C- 1 156 276
- PATENT ABSTRACTS OF JAPAN, Band 4, Nr. 158, 5 November 1980, (M-39) (640), Seite 23-M-39 & JP-A-55-107062 (YAMAHA) 16-08-1980 * Zusammenfassung *
- PATENT ABSTRACTS OF JAPAN, Band 7, Nr. 116, 20 Mai 1983, (M-216) (1261); & JP-A-58-35266 (MITSUBISHI) 01-03-1983

## Beschreibung

Die Erfindung bezieht sich auf eine Halterung für eine Saugrohranlage nach dem Oberbegriff des Anspruchs 1.

Bei einer Brennkraftmaschine ist ein Motorbauteil mit den höchsten Körperschallpegeln der Zylinderkopf, welcher hauptsächlich durch Anregung aus der Verbrennung und der Gaswechselsteuerung erregt wird. Diese Körperschallpegel führen dazu, daß durch die relativ großen Oberflächen der Saugrohre erhebliche Geräusche abgestrahlt werden. Bei Motoren mit intermittierender Einspritzung überlagern sich diesen Geräuschen bei niedrigen Drehzahlen hochfrequente, impulsartige Tickergeräusche, die zu einem Teil vom Zylinderkopf, von den Saugrohren und vom Kraftstoffsammelrohr, zu einem anderen Teil aber auch direkt von der Oberfläche der Einspritzventile abgestrahlt werden. Bei jeder Reduzierung des Restmotorgeräusches treten die angesprochenen Tickergeräusche auch subjektiv störend hervor.

Aus der JP-A-55 107 062 ist eine hülsenförmige Aufnahme aus elastischen Material für ein Einspritzventil bekannt, die einstückig mit einem Verbindungsrohrelement ausgebildet ist und das Ventil fußseitig umschließt, wobei der andere Bereich des Ventils bis auf die Anlage am Rohreiement, freiliegend ist. Desweiteren ist aus der DE-A-28 35 807 eine hülsenförmige Aufnahme für ein Einspritzventil an einem metallischen Saugrohr bekannt, die einstückig mit diesem ausgeführt ist und in der das Ventil fußseitig gehalten wird. Durch diese bekannten Ausführungen einer Halterung für ein Ventil an einem Rohrelement kann aufgrund der nur fußseitig anschließenden Aufnahme des Ventils sowie der metallischen Ausbildung der Halterung keine wesentliche Geräuschunterbindung erzielt werden.

Aufgabe der Erfindung ist es, eine Halterung für eine Saugrohranlage einer Brennkraftmaschine der eingangs genannten Art zu schaffen, mit der sich ergänzende geräuschmindernde Wirkungen an der Brennkraftmaschine erzielen lassen. Desweiteren soll die zylinderkopfseitige Befestigung des Saugrohres dauerhaft, sicher und von hoher Festigkeit sein.

Diese Aufgabe wird erfindungsgemäß durch die Merkmale des Anspruchs 1 gelöst. Weitere vorteilhafte Merkmale beinhalten die Unteransprüche. Die mit der Erfindung hauptsächlich erzielten Vorteile bestehen in einer Verminderung der Motorgeräuschemission. Hierzu ist zwischen dem Zylinderkopf und den Ansaugleitungen ein elastisch ausgebildetes Rohrelement, vorzugsweise aus einem anderen elastischen Material, wie thermoplastischem Kunststoff, vorgesehen, das gleichzeitig eine kapselnde und körperschallisolierende Aufnahme für ein integriert angeordnetes Einspritzventil aufweist.

Das vorgeschlagene Rohrelement dient zur wirkungsvollen Körperschallisolation der Saugrohre des Zylinderkopfes, wodurch die Geräuschabstrahlung vermindert wird. Zusätzlich dient das Rohrstück zur körperschallisolierenden und kapselnden Aufnahme eines Einspritzventils. Damit werden hochfrequente, impulsartige Tickergeräusche unterbunden, und zwar erfolgt eine Luftschalldämmung durch die kapselnde Umschließung, eine Körperschallisolation des Einspritzventils von Zylinderkopf und Saugrohr und eine Körperschallbedämpfung durch die dicht umschließende Elastomerhülse.

Ein Ausführungsbeispiel einer Halterung für eine Saugrohranlage ist in der Zeichnung dargstellt und wird im folgenden näher beschrieben.

Eine Saugrohranlage einer Brennkraftmaschine umfaßt mehrere Ansaugleitungen 1, die jeweils über einen Flansch 2 mit einem Zylinderkopf 3 der Brennkraftmaschine verbunden sind. Zwischen dem Zylinderkopf 3 und den einzelnen Ansaugleitungen 1 ist jeweils ein körperschallisolierendes Verbindungsrohrelement 4 vorgesehen. Es besteht aus einem elastischen Werkstoff, vorzugsweise aus einem Elastomer.

Zur Verbindung mit dem Zylinderkopf 3 dient ein Flansch 2 aus dem Werkstoff des Verbindungsrohrelements 4, der mit einem Versteifungsteil 5 aus Stahl oder einem gleichwertigen Material verstärkt ist. Es können auch Buchsen im Flansch vorgesehen sein, die in den Elastomer-Flansch 2 eingeformt sind.

Die Verbindung des elastischen Verbindungsrohrelements 4 mit der metallischen Ansaugleitung 1 erfolgt entweder durch Spannringe 6, wie dargestellt, oder das Rohr ist an die Ansaugleitung 1 durch ein bekanntes Verfahren angespritzt.

Am elastischen Verbindungsrohrelement 4 ist eine hülsenförmige Aufnahme 7 für ein Kraftstoffeinspritzventil 8 vorgesehen. Die Aufnahme 7 ist einstückig mit dem Verbindungsrohrelement 4 ausgeführt und bildet eine Kapsel für das Ventil 8 und ist zu diesem Zweck entsprechend der Länge des Ventils weitmöglichst hochgezogen. Innerhalb der Aufnahme sind zur formschlüssigen Halterung des Ventils 8 entsprechende Formwülste 9 vorgesehen. Die Aufnahme 7 ist in der Weise ausgeführt, daß sie das Ventil dicht umschließt und die gesamte geräuschabstrahlende Oberfläche abdeckt.

## Patentansprüche

1. Halterung für eine Saugrohranlage an einem Zylinderkopf (3) einer Brennkraftmaschine, mit einem Verbindungsrohrelement (4) aus im wesentlichen elastischem, körperschallisolierenden Material, wobei das Verbindungsrohrelement (4) zwischen Zylinderkopf und Saugrohranlage angeordnet ist und mit einer hülsenförmigen Aufnahme (7) gleichen elastischen Materials für ein Kraftstoffeinspritzventil (8) ein einstückiges Bauteil der Halterung bildet, dadurch gekennzeichnet, daß als weiteres integriertes Teil des einstückigen Bauteiles der Halterung am Außenumfang des zylinderkopfseitigen Endes des Verbindungsrohrelementes (4) ein Flansch (2) vorgesehen ist, der wenigstens an seiner Oberfläche aus dem elastischen Material des einstückigen Bauteiles besteht, daß das einstückige Bauteil der Halterung über den Flansch (2) unmittelbar am Zylinderkopf befestigt ist, daß das Rohrende der Saugrohranlage am anderen Ende des Verbindungsrohreiementes (4) in dieses hineinragt und dort befestigt ist und daß die hülsenförmige Aufnahme (7) das Kraftstoffeinspritzventil (8) zumindest bis zu dessen anschlußseitigen Endbereich ringsum kapselnd umschließt.

2. Halterung nach Anspruch 1, dadurch gekennzeichnet, daß das Verbindungsrohrelement (4) und die Aufnahme (7) aus einem Elastomer bestehen.

3. Halterung nach Anspruch 2, dadurch gekennzeichnet, daß der Flansch (2) des elastischen Verbindungsrohrelements ein eingeformtes Versteifungsteil (5) aufweist.

4. Halterung nach einem oder mehreren der vorhergehenden Ansprüche, dadurch gekennzeichnet, daß das elastische Verbindungsrohreiement (4) mit des Ansaugleitung (1) durch-Anspritzen einstückig verbunden ist.

## Claims

1. A holding device for an inlet pipe arrangement on a cylinder head (3) of an internal combustion engine, having a connecting pipe element (4) made of substantially resilient material insulating against structurally conducted sound, the connecting pipe element (4) being arranged between the cylinder head and the inlet pipe arrangement and forming, with a sleeve-shaped receptacle (7) of the same resilient material for a fuel injection valve (8), a single-piece component of the holding device, characterised in that, as a further integral part of the single-piece component of the holding device, a flange (2) is provided on the outer circumference of the end of the connecting pipe element (4) nearest the cylinder head, the flange consisting, at least at its top surface, of the resilient material of the single-piece component ; in that the single-piece component of the holding device is secured via the flange (2) directly to the cylinder head ; in that the pipe end of the inlet pipe arrangement at the other end of the connecting pipe element (4) projects therein and is secured thereat, and in that the sleeve-shaped receptacle (7) surrounds and completely encases the fuel injection valve (8) at least as far as the end region thereof nearest the attachment.

2. A holding device according to Claim 1, characterised in that the connecting pipe element (4) and the receptacle (7) consist of an elastomer.

3. A holding device according to Claim 2, characterised in that the flange (2) of the resilient connecting pipe element has a reinforcement part (5) moulded therein.

4. A holding device according to one or more of the preceding claims, characterised in that the resilient connecting pipe element (4) is integrally joined to the inlet pipe (1) by a spraying process.

## Revendications

1. Fixation pour arrangement de tuyau d'admission sur une culasse (3) d'un moteur à combustion interne, comprenant un élément tubulaire de liaison (4) en un matériau sensiblement élastique et isolant les bruits de structure, l'élément tubulaire de liaison (4) étant disposé entre la culasse et la fixation de l'arrangement de tuyau d'admission et formant avec un logement en forme de douille (7) constitué en le même matériau élastique et destiné à une soupape d'injection de carburant (8) un composant d'un seul tenant de la fixation, caractérisée en ce qu'il est en outre prévu une collerette (2) qui constitue une partie intégrante supplémentaire de l'élément composant d'un seul tenant de la fixation sur la périphérie extérieure de l'extrémité de l'élément tubulaire de liaison (4) située du côté de la culasse, ladite collerette étant constituée au moins en surface en la même matière élastique que celle de l'élément composant d'un seul tenant, ledit élément composant d'un seul tenant de la fixation est fixé directement par la collerette (2) sur la culasse, l'extrémité du tuyau de l'arrangement de tuyau d'admission pénètre dans l'autre extrémité de l'élément tubulaire de liaison (4) et le logement en forme de douille (7) entoure en l'encapsulant la soupape d'injection de carburant (8) au moins jusqu'à sa région d'extrémité située du côté de la jonction.

2. Fixation selon la revendication 1, caractérisée en ce que l'élément tubulaire de liaison (4) et le logement (7) sont réalisés en un élastomère.

3. Fixation selon la revendication 2, caractérisée en ce qu'un élément de renforcement (5) est noyé dans la collerette (2) de l'élément tubulaire de liaison élastique.

4. Fixation selon une ou plusieurs des revendications précédentes, caractérisée en ce que l'élément tubulaire de liaison (4) est relié d'un seul tenant à la conduite d'admission (1) par injection.
